# EUROPÄISCHE PATENTSCHRIFT

(11) **EP 0 375 917 B1**
(45) Veröffentlichungstag und Bekanntmachung des Hinweises auf die Patenterteilung: **10.02.1993**
(21) Anmeldenummer: 89121362.1
(22) Anmeldetag: 18.11.1989
(51) Int. Cl.: B23B 45/16

(54) **Bohrmaschine**
Drilling machine
Perceuse

(30) Priorität: 30.12.1988 DE 3844311
(43) Veröffentlichungstag der Anmeldung: 04.07.1990
(73) Patentinhaber: ROBERT BOSCH GMBH, 70442 Stuttgart (DE)
(72) Erfinder: Bleicher, Manfred, D-7022 Leinfelden-Echterdingen 1 (DE); Bohne, Ulrich, Dipl.-Ing.(FH), D-7441 Kohlberg (DE)

(56) Entgegenhaltungen:
- DE-A- 3 503 507
- DE-C- 424 341
- DE-U- 8 003 571
- US-A- 4 294 340
- US-A- 4 373 923
- US-A- 4 593 800

## Beschreibung

Die Erfindung geht aus von einer Bohrmaschine nach der Gattung des Anspruchs 1. Aus dem DE-GM 80 03 571 ist bereits eine Sicherheitskupplung für Handwerkzeugmaschinen wie beispielsweise Bohrhämmer bekannt, die neben den beiden Kupplungselementen eine Vielzahl von weiteren Einzelteilen, wie Käfig, Scheiben und Büchsen aufweist, so daß die gesamte Kupplung im Aufbau kompliziert und in der Montage aufwendig ist. Bei Verschleiß der Kupplung müssen beide Kupplungshälften ausgetauscht werden.

### Vorteile der Erfindung

Die erfindungsgemäße Bohrmaschine mit den kennzeichnenden Merkmalen des Anspruchs 1 hat demgegenüber den Vorteil, daß sie bei teilesparendem Aufbau eine verschleißfeste und leicht montierbare Sicherheitskupplung aufweist. Die Ausbildung der Rastorgane bewirkt, daß Reibung und zwar Rollreibung nur an einem der beiden Kupplungsteile und zwar an dem verschleißfesteren Gegenkupplungsteil auftritt. Das Zahnrad wird kupplungsbedingt nicht verschlissen, auch wenn es aus einem weicheren Werkstoff wie Sintermetall besteht.

Durch die in den Ansprüchen 2 folgende aufgeführten Maßnahmen sind vorteilhafte Weiterbildungen und Verbesserungen der im Anspruch 1 angegebenen Bohrmaschine möglich. Besonders vorteilhaft ist es, die Rastkörper direkt in einem der Kupplungsteile gemäß Anspruch 3 zu lagern, so daß ein separater Käfig eingespart wird. Der Vereinfachung und Einsparung von Teilen dient auch die Maßnahme nach Anspruch 4. Von Vorteil ist auch die Ausbildung der Rastkörper als Rastwalzen, womit gegenüber den Kupplungsteilen jeweils eine verschleißmindernde Linienberührung stattfindet. Das Rastmoment ist durch die Tiefe der Rastmulden sowie der Steilheit ihrer Wände und der Spannkraft der Feder beeinflußbar.

### Zeichnung

Ein Ausführungsbeispiel der Erfindung ist in der Zeichnung dargestellt und in der nachfolgenden Beschreibung näher erläutert. Figur 1 zeigt einen Querschnitt durch eine erfindungsgemäße Bohrmaschine.

### Beschreibung des Ausführungsbeispiels

Die Bohrmaschine 1 hat in ihrem Gehäuse 2 einen nicht gezeigten Motor, der eine Zwischenwelle 3 antreibt. In die Verzahnung 4 der Zwischenwelle 3 greift ein Zahnrad 5 mit seiner Stirnverzahnung 6 ein. In seiner dem Motor zugewandten Seitenfläche 7 weist das Zahnrad 5 Rastvertiefungen 8 auf. Diese sind so tief, daß darin gelagerte Rastkörper 9 vorzugsweise mindestens zur Hälfte eintauchen. Die Rastkörper 9 sind als Walzen mit ihrer Achse zum Zahnrad 5 in radialer Richtung angeordnet. Dementsprechend weisen die Rastvertiefungen 8 zylindermantelförmige Form auf. Das Zahnrad 5 steht unter der Wirkung einer Druckfeder 10, die gegen eine in einem Antriebsglied 12 befestigten Scheibe 13 abgestützt ist. Das Antriebsglied 12 ist als Drehhülse ausgebildet, die an einem Bund ein Gegenkupplungsteil 14 aufweist, das auf seiner dem Handgriff 2 abgewandten Seite mit Rastmulden 15 versehen ist.

In dem hier rohrförmig ausgebildeten Antriebsglied 12 ist in dem gezeigten Ausführungsbeispiel noch ein z. B. in DE 31 21 616 A1 vorbeschriebenes Schlagwerk 16 mit hin- und hergehendem Kolben 17 untergebracht. Das Antriebsglied 12 setzt sich bis in die Werkzeugaufnahme 18 fort, wo nach innen gerichtete Mitnahmeleisten 19 angeordnet sind, die in Drehmitnahmenuten 20 des Werkzeugs 21 eingreifen. Im übrigen entspricht die Werkzeugaufnahme den bekannten Ausführungen z. B. nach der DE 25 51 125 C2 (US-A 41 07 949).

Tritt beim Betrieb der Bohrmaschine eine Blockierung des Werkzeuges 21 z. B. durch Armiereisen in Stahlbeton auf, so wird über die Drehmitnahmeelemente 19, 20 auch das Antriebsglied 12 stillgesetzt. Dies führt zum Auslösen der Sicherheitskupplung 5, 14. Die Rastkörper 9 drängen dabei aus den Rastmulden 15 heraus, verbleiben aber in den Rastvertiefungen 8 des Zahnrads 5. Dadurch wird dieses gegen die Kraft der Druckfeder 10 in Richtung zur Werkzeugaufnahme 18 versetzt, und dreht sich, angetrieben von der Zwischenwelle 3 weiter, ohne das Antriebsglied 12 mitzunehmen. Ein Überrasten der Rastkörper 9 findet dabei nur gegenüber den Rastmulden 15 am Gegenkupplungsteil 14 statt, das aus verschleißfestem Material, z. B. Stahl oder gehärtetem Stahl besteht. Die Rastwalzen 9 können sich dabei in den Rastvertiefungen 8 um ihre eigene Achse drehen und rollen an dem Gegenkupplungsteil 14 über die Rastmulden 15 ab. Am Zahnrad 5 kann kein Verschleiß entstehen, so daß auch ein weniger verschleißfester Werkstoff, wie z. B. Sintermetall, verwendet werden kann.

Das Rastmoment kann dadurch erhöht werden, daß die Rastmulden 15 tiefer eingeschnitten werden oder die Seitenwände der Rastmulden 15 steil ausgebildet sind. Je flacher die Rastmulden sind, desto früher spricht die Sicherheitskupplung an.

Die Erfindung beschränkt sich nicht auf die Anordnung einer Sicherheitskupplung an der im Ausführungsbeispiel gezeigten Stelle. Vielmehr kann die Kupplung an beliebiger Stelle im Drehantriebsstrang angeordnet werden. Es sind auch beliebige Werkzeugaufnahmen, insbesondere auch Bohrfutter verwendbar. In diesem Fall werden die Futterbacken drehfest mit dem Antriebsglied 12 verbunden.

## Patentansprüche

1. Bohrmaschine zum Bohren und/oder Schlagen mit einer über ein Antriebsglied drehend angetriebenen Werkzeugaufnahme und axial wirkender Sicherheitskupplung im Drehantriebsstrang, deren eines Kupplungsteil von einem Zahnrad mit Rastvertiefungen in der Seitenfläche gebildet wird, in denen Rastkörper angeordnet sind, die mit Rastmulden in einem federbelasteten Gegenkupplungsteil zusammenwirken, dadurch gekennzeichnet, daß das Zahnrad (5) als Sinterteil ausgebildet ist, daß die Rastmulden (15) im Gegenkupplungsteil (14) deutlich flacher ausgebildet sind als die Rastvertiefungen (8) im Zahnrad (5) und daß die Rastvertiefungen (8) einen einstückig mit dem Zahnrad (5) ausgebildeten Käfig zum Halten der Rastkörper (9) bilden.

2. Bohrmaschine nach Anspruch 1, dadurch gekennzeichnet, daß die Rastvertiefungen (8) im Zahnrad (5) größer oder mindestens gleichgroß wie der Halbmesser der Rastkörper (9) ist.

3. Bohrmaschine nach einem der vorhergehenden Ansprüche, dadurch gekennzeichnet, daß das Gegenkupplungsteil (14) einstückig mit dem Antriebsglied (12) verbunden ist.

4. Bohrmaschine nach einem der vorhergehenden Ansprüche, dadurch gekennzeichnet, daß der Werkstoff des Antriebsgliedes (12) deutlich härter ist als der des Zahnrades (5).

5. Bohrmaschine nach einem der vorhergehenden Ansprüche, dadurch gekennzeichnet, daß die Rastkörper (9) als Rastwalzen ausgebildet sind.

6. Bohrmaschine nach einem der vorhergehenden Ansprüche, dadurch gekennzeichnet, daß beim Auslösen der Kupplung die Rastkörper (9) an dem härteren Gegenkupplungsteil (14) überrasten.

7. Bohrmaschine nach einem der vorhergehenden Ansprüche mit einem pneumatischen Schlagwerk, dessen angetriebener Kolben über ein eingeschlossenes Luftpolster einen Schläger in hin- und hergehende Bewegung versetzt, wobei der Schläger axial auf das Werkzeug auftrifft und die Schläge erzeugt, dadurch gekennzeichnet, daß das Antriebsglied (12) rohrförmig ausgebildet ist und koaxial das Schlagwerk (17) in sich aufnimmt.

## Claims

1. Drilling machine for drilling and/or striking, having a tool holder, driven in a rotary manner via a drive member, and an axially acting safety clutch in the rotary drive line, one clutch part of which is formed by a gear having catch recesses in the side face, in which catch recesses catch bodies are arranged which interact with catch hollows in a spring-loaded counter-clutch part, characterised in that the gear (5) is designed as a sintered part, in that the catch hollows (15) in the counter-clutch part (14) are designed to be clearly flatter than the catch recesses (8) in the gear (5), and in that the catch recesses (8) form a cage, designed in one piece with the gear (5), for holding the catch bodies (9).

2. Drilling machine according to Claim 1, characterised in that the catch recesses (8) in the gear (5) is [sic] larger or at least the same size as the radius of the catch bodies (9).

3. Drilling machine according to one of the preceding claims, characterised in that the counter-clutch part (14) is connected in one piece to the drive member (12).

4. Drilling machine according to one of the preceding claims, characterised in that the material of the drive member (12) is clearly harder than that of the gear (5).

5. Drilling machine according to one of the preceding claims, characterised in that the catch bodies (9) are designed as catch rollers.

6. Drilling machine according to one of the preceding claims, characterised in that, when the clutch is disengaged, the catch bodies (9) slip on the harder counter-clutch part (14).

7. Drilling machine according to one of the preceding claims, having a pneumatic percussion mechanism whose driven piston sets a striker in a reciprocating movement via an enclosed air cushion, in the course of which the striker axially strikes the tool and produces the blows, characterised in that the drive member (12) is of tubular design and accommodates the percussion mechanism (17) coaxially inside itself.

## Revendications

1. Perceuse pour forer et ou battre avec un logement d'outil entraîné en rotation par un élément de commande et un embrayage de sécurité agissant axialement et situé dans le tronçon de commande de rotation, embrayage dont une partie est constituée d'une roue dentée avec des creux de blocage dans la face frontale, dans lesquels sont mis en place des corps de blocage et qui agissent de concert avec des cavités de blocage d'une contre pièce d'embrayage soumise à la charge d'un ressort, caractérisée
- en ce que la roue dentée (5) est une pièce frittée,
- en ce que les cavités de blocage (15) sont réalisées sensiblement plus plates, dans la contre pièce d'embrayage (14) que les creux de blocage (8) dans la roue dentée (5) et
- en ce que les creux de blocage (8) constituent une cage monobloc avec la roue dentée (5) pour maintenir les corps de blocage (9).

2. Perceuse selon la revendication 1, caractérisée en ce que les creux de blocage (8) dans la roue dentée (5) sont plus grands ou au moins de même grandeur que le demi-diamètre des corps de blocage (9).

3. Perceuse selon une des revendications précédentes, caractérisée en ce que la contre pièce d'embrayage (14) forme une seule et même pièce avec la pièce de commande (12).

4. Perceuse selon une des revendications précédentes, caractérisée en ce que le matériau de l'élément de commande (12) est nettement plus dur que celui de la roue dentée (5).

5. Perceuse selon une des revendications précédentes, caractérisée en ce que les corps de blocage (9) sont réalisés en galets de blocage.

6. Perceuse selon une des revendications précédentes, caractérisée en ce que lors du déclenchement de l'embrayage, les corps de blocage (9) se désenclenchent de la contre pièce d'embrayage (14) plus dure.

7. Perceuse selon une des revendications précédentes, avec un outil de frappe, dont le piston commandé déplace par l'intermédiaire d'un coussin d'air enfermé, un percuteur en un mouvement de va et vient, le percuteur heurtant axialement l'outil et occasionnant les coups, caractérisée en ce que l'élément de commande (12) a une forme de tube et loge coaxialement l'outil de frappe (17) dans son intérieur.
